# FASCICULE DE BREVET EUROPEEN

(11) **EP 0 168 099 B1**
(45) Date de publication et mention de la délivrance du brevet: **01.06.1988**
(21) Numéro de dépôt: 85201021.4
(22) Date de dépôt: 27.06.1985
(51) Int. Cl.: A45D 20/52, A46B 7/02

(54) **Brosse soufflante pour l'ondulation des cheveux**
Blasende Bürste zum Wellen der Haare
Blowing brush for waving the hair

(30) Priorité: 06.07.1984 LU 85452
(43) Date de publication de la demande: 15.01.1986
(73) Titulaire: F A C O Société Anonyme:, B-4520 Wandre (BE)
(72) Inventeur: Smal, Henri, B-4510 Blégny (BE)
(74) Mandataire: Dellicour, Paul

(56) Documents cités:
- DE-A- 3 242 743
- DE-U- 8 319 974
- US-A- 2 244 068
- US-A- 2 577 991

## Description

La présente invention concerne une brosse soufflante pour onduler les cheveux, du type comportant un corps de brosse creux fixe, comme décrite dans le document DE-U-8 319 974.8.

L'objet de l'invention est de réaliser une telle brosse, dont les dents sont rétractables.

On connaît diverses brosses à onduler dont les dents disposées en série sur des barrettes sont montées de manière à pouvoir se rabattre à l'intérieur du corps de brosse.

Le but de l'invention est atteint du fait que les barrettes, dont les dents font saillie à travers des orifices prévus dans le corps de brosse fixe, sont logées librement dans des cavités conformées à la péripherie d'un dispositif rotatif à croisillons monté axialement dans le corps de brosse.

Suivant l'invention le dispositif rotatif consiste en un axe portant une série de croisillons disposés à distance l'un de l'autre et consistant chacun en deux branches pourvues à chacune de leurs extrémités d'une cavité pour une barrette et décalées sur l'axe l'une par rapport à l'autre.

Suivant une autre réalisation de l'invention les branches des croisillons sont décalées entre elle sur l'axe, de manière à ce que toutes le branches soient disposées en hélice.

L'invention sera mieux comprise dans la description qui suit sur la base du dessin annexé, à titre d'exemple uniquement, montrant en:
Fig. 1 une vue partielle d'une brosse soufflante suivant l'invention, en partie en perspective et en partie en écorché;
Fig. 2 une coupe transversale dans la brosse de fig. 1, les dents étant rétractées;
Fig. 3 une coupe analogue à celle de la fig. 2, les dents étant partiellement saillantes, et
Fig. 4 une coupe analogue à celle de la fig. 2, les dents étant complètement saillantes en position de travail.

Comme on le voit au dessin, la brosse soufflante est constituée d'un corps de brosse creux 1, à travers lequel sera soufflé de l'air chaud, qui sort par des ouvertures 2 réparties sur la périphérie dudit corps.

La brosse est munie de dents 3. Celles-ci sont portées par des barrettes 4 logées à l'intérieur du corps de brosse 1 et font saillie en position de travail hors dudit corps de brosse à travers des orifices 5. Les barrettes sont disposées longitudinalement dans le corps de brosse et sont logées librement dans des cavités 6 prévues aux extrémités des branches 7, 7' de croisillons portés par un axe rotatif 8 s'étendant au centre du corps de brosse.

Dans l'exemple représenté au dessin, il y a quatre barrettes.

Les croisillons 7, 7' sont disposés à distance l'un de l'autre sur l'axe 8 et décalés entr'eux de 90° pourfaire le moins possible obstacle à l'air chaud pulsé à travers le corps de brosse. En effet, grâce à cette disposition chaque croisillon divise le corps de brosse 1 dans sa section en deux demis-cercles.

Lorsque les dents sont rétractées (fig. 2), la section libre pour le passage de l'air chaud est égale environ aux 2/3 de la section libre avec les dents saillantes (fig. 4).

Le nombre de barrettes au dessin, qui est de quatre, peut bien entendu être porté par exemple à cinq ou six.

De même, pour faciliter le flux d'air chaud il est encore prévu suivant l'invention de dissocier les branches 7, 7' des croisillons et de les décaler sur l'axe de manière à les disposer en hélice et fournir au flux d'air chaud un couloir de passage hélicoïdal. D'autre part, le profil de ces branches 7, 7' est choisi de manière appropriée pour faciliter le flux d'air chaud.

Les dents 3 montées sur les barres 4 sont rectilignes et les axes des orifices 5 prévus dans le corps de brosse sont substantiellement tangents à la périphérie interne du corps de brosse.

Le fonctionnement du dispostif à dents rétractables d'une brosse soufflante suivant l'invention est très simple, suivant le principe bielle-manivelle.

Soit la brosse au repos et les dents rétractées (fig. 2). Dans cette position les dents sont disposées obliquement par rapport au croisillon auquel elles se rapportent et leur extrémité repose dans l'orifice 5 correspondant.

Par une légère rotation de l'axe 8 (fig. 3 - la rotation de l'axe étant commandée par n'importe quel moyen approprié - les dents poussées par leur branche de croisillon vont s'avancer dans leur orifices correspondants pour commencer à faire saillie hors du corps de brosse.

Poursuivant sa rotation, jusqu'à atteindere ici environ 90° (fig. 4) par rapport à sa position de départ (fig. 2), l'axe par ses croisillons va pousser les dents hors du corps jusqu'à ce qu'elle soient en alignement avec les croisillons et en position de travail, où elles sont bien maintenues rigidement par les arêtes des orifices 5 comme il est visible en fig. 4.

Pour rétracter les dents, on comprend aisément qu'il suffit de faire tourner l'axe 8, ici d'environ de 90°, dans la direction opposée à fléche du dessin.

## Revendications

1. Brosse soufflante pour l'ondulation des cheveux, du type comportant un corps de brosse creux fixe ( 1 ) et une série de barrettes (4) réparties longitudinalement à l'intérieur dudit corps et protant des dents (3) faisant saillie à tavers des orifices prévus dans le corps de brosse, les barrettes étant logées librement dans des cavités conformées à la périphérie d'un dispositif rotatif monté axialement dans le corps de brosse, caractérisée en ce que le dispositif rotatif consiste en un axe (8) portant une série de croisillons (7,7') disposés à distance l'une de l'autre et consistant chacun en deux branches (7, respectivement 7') pourvues à chacune de leurs extrémités d'une cavité (6) pour une barrette (4) et décalées sur l'axe l'une (7) par rapport à l'autre (7').

2. Brosse soufflante suivant la revendication 2, caractérisée en ce que les portions de chaque branche (7, 7') disposées de part et d'autre de l'axe (8) sont dans l'alignement l'une de l'autre.

3. Brosse soufflante suivant la revendication 2, caractérisée en ce que les portions de chaque branche (7, 7') disposées de part et d'autre de l'axe (8) sont décalées angulairement sur cet axe l'une par rapport à l'autre, de manière à fournir au flux d'air chaud un couloir hélicoîdal.

## Patentansprüche

1. Blasende Bürste zum Wellen der Haare, mit einem feststehenden hohlen Bürstenkörper (1) und einem Satz von Stäben (4), die in longitudinaler Richtung verlaufend im Inneren des Bürstenkörpers (1) angeordnet sind und Zähne (3) tragen, die durch im Bürstenkörper (1) vorgesehene Öffnungen (5) nach aussen überstehen wobei die Stäbe (4) frei in Ausnehmungen (6) untergebracht sind, deren Form dem Rand einer Dreheinrichtung angepasst ist, die ihrerseits in axialer Richtung verlaufend im Bürstenkörper (1) angeordnet ist, dadurch gekennzeichnet, dass die Dreheinrichtung eine Achse (8) aufweist, die eine Mehrzahl von Kreuzen (7, 7') trägt, die unter Abstand voneinander angeordnet sind und jeweils zwie Arme (7 bzw. 7') aufweisen, die an ihren Enden eine Ausnehmung (6) für einen der Stäbe (4) haben und auf der Achse (8) gegeneinander versetzt sind.

2. Bürste nach Anspruch 1, dadurch gekennzeichnet, dass Abschnitte eines jeden der Arme (7, 7'), welche zu den beiden Seiten der Achse (8) liegen, miteinander fluchten.

3. Bürste nach Anspruch 2, dadurch gekennzeichnet, dass die Abschnitte eines jeden Armes ), 7'), die zu beiden Seiten der Achse (8) liegen bezüglich dieser Achse in Winkelrichtung derart gegeneinander versetzt sind, dass man einen wendelförmigen Durchgang erhält, durch welche Heissluft hindurchströmen kann.

## Claims

1. Blower brush for waving hair, of the type comprising a fixed hollow brush body (1) and a series of small bars (4) distributed longitudinally on the inside of the said body and carrying teeth (3) which project through orifices provided in the brush body, the small bars being freely housed in shaped cavities formed on the periphery of a rotatabele device which is mounted axially in the brush body, characterised in that the rotary device consists of a spindle (8) carrying a series of cross membres (7, 7') disposed at a distance from one another and each consisting of two arms (7, 7' respectively) provided at each of their ends with a cavity (6) for a small bar (4) and offset on the spindle the one (7) in relation to the other (7').

2. Blower brush according to claim 2, characterised in that the portions of each branch (7, 7') disposed on either side of the spindle (8) are aligned with each other.

3. Blower brush according to claim 2, characterised in that the portions of each branch (7, 7') disposed on either side of the spindle (8) are angularly offset on this spindle the one in relation to the other in such a manner to provide a helical passage for the flow of hot air.
